# EUROPÄISCHE PATENTSCHRIFT

(11) **EP 1 634 849 B1**
(45) Veröffentlichungstag und Bekanntmachung des Hinweises auf die Patenterteilung: **03.12.2008**
(21) Anmeldenummer: 05018643.6
(22) Anmeldetag: 27.08.2005
(51) Int. Cl.: B66D 5/00, B66D 1/14

(54) **Sicherheitsbremseinrichtung einer Wickeltrommel sowie Arbeitsverfahren zum Einschleifen der Sicherheitsbremse**
Safety braking device of a winding drum and working method for lapping the safety brake
Dispositif de freinage de sécurité d'un tambour d'enroulement et procédé de travail pour le rodage du frein de sécurité

(30) Priorität: 09.09.2004 DE 102004043592
(43) Veröffentlichungstag der Anmeldung: 15.03.2006
(73) Patentinhaber: Demag Cranes & Components GmbH, 58300 Wetter (DE)
(72) Erfinder: Winter, Klaus-Jürgen, 58300 Wetter (DE)
(74) Vertreter: Moser & Götze

(56) Entgegenhaltungen:
- DE-C1- 19 633 836
- GB-A- 1 218 104

## Beschreibung

Die Erfindung betrifft ein Hebezeug mit einer antreibbaren Wickeltrommel sowie einer Sicherheitsbremseinrichtung, welche bei überhöhter Senkgeschwindigkeit durch einen konzentrisch mit der Wickeltrommel umlaufenden und mit dieser reibschlüssig verbundenen Bremsring ruckfrei zum Stillstand abgebremst wird, sobald der an einer zylindrischen Bremsfläche des Hebezeuges anliegende Bremsring blockiert wird sowie ein Arbeitsverfahren zum Einschleifen der Sicherheitsbremse.

Derartige Einrichtungen sind bekannt und werden zum Beispiel als Sicherheitseinrichtung in Form einer zweiten Bremse für Seilwinden, Rolltorantriebe oder ähnliche Wickeleinrichtungen eingesetzt, bei denen außer der üblichen Betriebsbremse, welche in der Regel auf der Motorwelle angeordnet ist, eine von der Motorbremse unabhängig wirkende Sicherheitsbremseinrichtung gefordert wird. Derartige Sicherheitsbremseinrichtung sollen beim Versagen des Hubantriebes, zum Beispiel nach einem Zahnbruch im Hubgetriebe, ein Abstürzen der Last sicher verhindern, bzw. sollen deren ungewolltes Absacken nach relativ kurzer Wegstrecke beenden.

Eine Sicherheitsbremse der eingangs beschriebenen Art ist beispielsweise aus der deutschen Patentschrift DE 31 37 523 C2 bekannt, sie dient der Absicherung eines Hebezeuges und soll bei überhöhter Senkgeschwindigkeit die Seiltrommel ruckarm abbremsen. Zu diesem Zweck ist am Umfang der Seiltrommel im Bereich einer der beiden Stirnseiten eine zylindrische Bremsfläche ausgebildet, die von einem Bremsring umfasst wird. Der Bremsring ist aus einzelnen Segmenten gebildet und an seinem Innenumfang mit einem Bremsbelag versehen, der in seinem Anpressdruck einstellbar, an die Bremsfläche anpressbar ist. Im Betriebszustand des Hubwerkes wird der Bremsring über den Bremsbelag reibschlüssig mitgenommen und läuft mit der Seiltrommel des Hubwerkes um. Am Außenumfang ist der Bremsring als Ratsche ausgebildet, in deren Zähne eine am Rahmen der Sicherheitseinrichtung befestigte fremdbetätigte Klinke einrasten kann, die im Schadensfall des Hubwerkes den Bremsring sofort blockiert. Da der Bremsring mit seinem Bremsbelag an der Bremsfläche reibschlüssig anliegt, rutscht beim abrupten Blockieren des Bremsringes mittels der Klinke zunächst der Bremsbelag des blockierten Bremsringes auf der Bremsfläche etwas durch, bis die Hubtrommel zum Stillstand gelangt. Das sanfte Abbremsen der Seiltrommel setzt allerdings einen richtig eingestellten Anpressdruck des Bremsbelags an die Bremsfläche voraus.

Um den Anpressdruckes auf das erforderliche Bremsmoment zum Abbremsen der Seiltrommel richtig einzustellen, ist es üblich, die Bremsbeläge unter Überlast einzuschleifen. Zu diesem Zweck wird das Hubwerk zunächst komplett zusammengebaut, so dass die Betriebsbedingungen des späteren Lastbetriebes geschaffen werden können. Der eigentliche Einschleifvorgang ist sehr zeitaufwändig, weil mehrere Bremsvorgänge unter Last durchgeführt werden müssen und das Trommelrohr der Wickeltrommel nach jedem Bremsvorgang auf Umgebungstemperatur abgekühlt werden muss. Durch diesen sich mehrfach wiederholenden Vorgang wird der Fertigungsfluss der Hubwerke stark gestört, die Durchlaufzeiten in der Endmontage des Hubwerkes werden erheblich verlängert, gemessen an der Montage eines Hubwerkes ohne eine solche zusätzliche Sicherheitsbremse.

Eine gegenüber dem vorstehend genannten Stand der Technik verbesserte Lösung ist in dem deutschen Patent DE 196 33 836 C1 beschriebenen, welche dem Oberbegriff des unabhängigen Anspruchs 1 entspricht. Bei dieser Lösung ist die Trommel für den Seilzug mit der Ausgangswelle des Hubgetriebes verbindbar. Die Ausgangswelle ist mit einem Halsteil versehen, der als Bremsfläche für die Bremsbacken der Sicherheitsbremse dient. Auch bei dieser Lösung sind Sperrmittel zur Arretierung der auf einem Bremsring sitzenden Bremsbacken vorgesehen, die entweder unmittelbar oder mittelbar am Rahmen befestigt sind, wie eingangs beschrieben.

Da die Bremsfläche für die Bremsbacken der Sicherheitsbremse unmittelbar und baueinheitlich mit der Ausgangswelle des Hubgetriebes vereinigt ist, kann die Sicherheitsbremse nach ihrem Zusammenbau mit dem Hubgetriebe eingestellt und geprüft werden, ohne das Hubwerk vollständig mit der Seiltrommel aufrüsten zu müssen.

Wenn diese Lösung auch bereits gegenüber dem eingangs geschilderten Stand der Technik eine Verbesserung darstellt, so haftet ihr dennoch der Nachteil an, dass zum Einschleifen und Einstellen der Sicherheitsbremse das Hubgetriebe benötigt wird, das stark belastet wird, weil das zum Einschleifen einzustellende Bremsmoment gewöhnlich weit über dem Lastmoment des Hubgetriebes liegt. Ein weiterer Nachteil der bekannten Lösung besteht darin, dass die einstückig ausgebildete Abtriebswelle des Hubgetriebes zur Aufnahme der Seiltrommel an deren Stirnseite einen sehr großen Durchmesser aufweisen muss. Da die Abtriebswelle des Hubgetriebes aus hochfestem Material bestehen muss, ist diese Lösung sehr kostenintensiv.

Ausgehend von dem vorstehend geschilderten Stand der Technik liegt der Erfindung die Aufgabe zu Grunde, ein Hebezeug, der gattungsgemäßen Art so zu gestalten, dass mit geringem Aufwand an Material und Kosten das Einschleifen und Einstellen des für den Abschaltfall der Wickeltrommel notwendigen Bremsmomentes vom übrigen Fertigungsablauf des Hubwerkes losgelöst, vor der Montage des kompletten Hubwerkes erfolgen kann.

Zur Lösung der Aufgabe wird erfindungsgemäß vorgeschlagen, dass die Bremsfläche für den Bremsring am Außenumfang einer eine Abtriebswelle eines Hubgetriebes und eine Wickeltrommel konzentrisch verbindenden drehstarren Kupplung vorgesehen ist, an welche die Abtriebswelle und Wickeltrommel lösbar angeschlossen sind. Da bei der Erfindung im Gegensatz zu den vorgenannten Lösungen die Bremsfläche an einem vollkommen separaten, zwischen Abtriebswelle und Wickeltrommel lösbar vorgesehenen Bauteil angeordnet ist, wird es möglich, den Einschleifvorgang unabhängig von der Wickeltrommel und auch von der Abtriebswelle vor der Endmontage der Abtriebswelle durchzuführen, so dass es zu keiner Zusatzbelastung des Hubgetriebes kommt. Der Fertigungsfluss und die Montage werden durch die Einstell- und Prüfvorgänge nicht behindert, die Kupplung ist kostengünstiger herzustellen, als eine aufwändige Antriebswelle wie beim Stand der Technik.

In einer Ausgestaltung der Erfindung ist vorgesehen, dass die mindestens im Bereich der Bremsfläche zylindrisch ausgebildete Kupplung einerseits über eine konzentrische Nabe mit der Abtriebswelle des Hubgetriebes und andererseits an ihrem der Bremsfläche benachbarten Außenumfang mit der Wickeltrommel verbunden ist. Als einfaches, zwischen dem Hubgetriebe und der Wickeltrommel eingesetztes Bauteil kann die Kupplung unabhängig von unterschiedlichen Übersetzungen des Hubgetriebes und auch unabhängig von der Ausführung der Wickeltrommel vorbereitet und eingerichtet werden, das Einschleifen und Einrichten kann Kosten sparend in eigens dafür geschaffenen Vorrichtungen erfolgen, und zwar in wirtschaftlich sinnvollen Losgrößen und unabhängig von der jeweiligen Auftragssituation des gesamten Hubwerkes. Die so vorgefertigten Kupplungen mit Bremseinrichtung können unabhängig von den übrigen Hubwerksteilen gefertigt, bevorratet oder versandt werden.

In einer weiteren Ausgestaltung der Erfindung ist vorgesehen, dass die Nabe und die Ausgangswelle des Hubgetriebes über korrespondierende Drehmitnahmen verbunden sind. Somit lässt sich die Kupplung zur Übertragung des Antriebsdrehmomentes einfach auf die Abtriebswelle aufstecken, nachdem außerhalb des Hubwerkes der Bremsring auf der Bremsfläche der Kupplung eingeschliffen und das richtige Bremsmoment eingestellt worden ist.

Vorzugsweise ist die Drehmitnahme als Keil- oder Zahnwellenverbindung ausgebildet. Mit solchen Welle-Nabe-Verbindungen lassen sich Drehmomente in wechselnden Richtungen bekanntlich sehr gut übertragen.

Um die an ihrem Außenumfang die Wickeltrommel tragende Kupplung, sicher und zentriert abzustützen, ist nach einem weiteren Merkmal der Erfindung vorgesehen, dass ein der Drehmitnahme benachbarter Bereich der Nabe mit einem sich auf der Abtriebswelle des Hubgetriebes abstützenden Zentrierteil versehen ist. Die Abtriebswelle ist entsprechend mit einem Wellenbund versehen, der den Zentrierteil der Nabe trägt. Auf diese Weise wird nicht nur das zentrische Umlaufen der Kupplung sichergestellt, gleichzeitig wird ein großer Teil des Eigengewichts der Kupplung und der Wickeltrommel in die stabile Abtriebswelle des Hubgetriebes eingeleitet.

Als besonders günstig wird es empfunden, wenn nach einem anderen Merkmal der Erfindung die Kupplung topfförmig gestaltet ist und die Abtriebswelle des Hubgetriebes mit radialem Abstand umgreift, wobei mindestens der sich auf der Abtriebswelle abstützenden Zentrierteil der Nabe in die Wickeltrommel hineinreicht. Auf diese Weise wird die Eigenlast der Wickeltrommel nahe ihrem Schwerpunkt in die Ausgangswelle des Hubgetriebes geleitet.

Vorzugsweise ist der Bremsring auf dem der Wickeltrommel abgewandten Bereich des Außenumfanges der Kupplung aufgesetzt und mittels der an dem Gehäuse der Sicherheitsbremseinrichtung festgelegten Blockiervorrichtung blockierbar. Die Blockiervorrichtung kann beliebig ausgestaltet sein, bevorzugt wird die aus dem Stand der Technik bekannte Klinke verwendet, die in eine mit Verzahnungen am Außenumfang des Bremsringes ausgebildete Ratsche einhakt.

Zur Befestigung der Wickeltrommel an der erfindungsgemäßen Kupplung ist vorgesehen, dass jeweils am Umfang der Wickeltrommel und der Kupplung verteilt, einander gegenüberliegende Ausnehmungen vorgesehen sind, in die Kuppelelemente zum Verbinden der Wickeltrommel mit der Kupplung einsetzbar sind.

Die Vorteile der Erfindung liegen auf der Hand. Sie bestehen insbesondere darin, dass durch das Einrichten und Einschleifen der Sicherheitsbremse auf dem separaten Bauteil der Kupplung der Fertigungsfluss und die Montage des Hubwerkes nicht mehr behindert werden. Darüber hinaus ermöglicht die konstruktive Trennung der Bremsfläche, sowohl von der Wickeltrommel als auch von der Getriebeabtriebswelle, den universellen Einsatz der die Bremsfläche aufnehmende Kupplungen in den verschiedensten Bremseinrichtungen. Sowohl die Antriebs- als auch die Abtriebsseite der Kupplungen können individuell an die jeweilige Antriebssituation von Hubgetriebe und Wickeltrommel angepasst werden. Kupplungen mit Bremseinrichtungen können lagermäßig bevorratet werden.

Eine typisches Ausführungsbeispiel der Erfindung ist in der Zeichnung dargestellt und wird nachfolgend beschrieben. Es zeigen:
Figur 1 eine Gesamtansicht eines Hubwerkes nach der Erfindung in schematischer Darstellung,
Figur 2 einen Schnitt durch das Hubwerk nach Figur 1 entlang der Schnittlinie A ― B und
Figur 3 einen vergrößerten Teilschnitt durch die erfindungsgemäße Kupplung.

In Figur 1 ist in schematischer Darstellung ein Hubwerk gezeichnet, in das eine erfindungsgemäße Sicherheitsbremse eingebaut ist. Das Hubwerk besteht vereinfacht aus den beiden Rahmenteilen 1 und 2, die über Verbindungsstangen 5, 6 und 7 miteinander verbunden sind, von denen in Figur 1 nur die Verbindungsstange 7 zu erkennen ist. Die Rahmenteile 1 und 2 lagern die Wickeltrommel 8, die über das Drahtseil 9 Lasten heben und senken kann. Der Drehantrieb der Wickeltrommel 8 erfolgt über einen Motor 4, der die (hier nicht dargestellte) Eingangswelle des Hubgetriebes 3, welches im Rahmenteil 2 eingebaut ist, antreibt. Zwischen dem Hubgetriebe 3 und der Wickeltrommel 8 ist die Bremseinrichtung 11 erkennbar, die an den beiden Verbindungsstangen 5 und 6 abgestützt und somit indirekt mit dem feststehenden Rahmenteil 2 verbunden ist.

Die Bremseinrichtung 11 selbst besteht, wie später noch (Figur 2) beschrieben wird, aus dem Bremsring 12 mit dem Bremsbelag 24, der an eine Bremsfläche 23 andrückbar ist. Außerdem gehört zu der Bremseinrichtung 11 eine Vorrichtung zum Blockieren des Bremsringes 12, die im Folgenden anhand der Figur 2 beschrieben wird.

Die Figur 2 zeigt einen Querschnitt durch das Hubwerk entlang der Schnittlinie A - B in Figur 1, so dass die Einzelheiten der Sicherheitsbremseinrichtung erkennbar werden. Auf dem geschnitten gezeichneten Trommelrohr 8a der Wickeltrommel 8 ist der Bremsring 12 erkennbar, der an seinem Umfang mit gleichmäßig verteilten Zähnen einer Ratsche 13 versehen ist, in die als Blockiervorrichtung die Klinke 14 einrasten und dadurch den Bremsring 12 gegenüber dem Rahmenteil 2 festsetzen kann. In der Zeichnungsfigur ist die Klinke 14 in ihrer eingerasteten Position dargestellt, in der ihre Spitze 14a einen der Zähne der Ratsche 13 des Bremsringes 12 blockiert und dadurch die Wickeltrommel 8 am Drehen hindert.

Erkennbar in Figur 2 ist die Klinke 14 auf dem Bolzen 16 innerhalb der beiden Lagerbleche 17 verschwenkbar gelagert, die ihrerseits an den Verbindungsstangen 5 und 6 befestigt sind. Die Klinke 14 wird im Betrieb des Hubwerkes von einer auf Zug beanspruchten Feder in einer Stellung gehalten, in der die Spitze 14a außerhalb des Hüllkreises des Bremsringes 12 positioniert ist und bleibt, solange die zulässige Höchstdrehzahl der Wickeltrommel 8 im Betrieb nicht überschritten wird. Damit sich die Klinke 14 in einem Schadensfall mit ihrer Spitze 14a in die Ratsche 13 bewegt, ist sie als zweiarmiger Hebel ausgebildet, an dessen der Spitze 14a abgewandtem Ende eine Rolle 14b gelagert ist, die auf einer (in der Zeichnung nicht erkennbaren) Kurvenscheibe abrollt. Die Kurvenscheibe ist so geformt, dass bei einem Schaden am Hubgetriebe, dann wenn sich durch eine deutliche Erhöhung der Drehzahl der Wickeltrommel 8 über einen zulässigen Wert hinaus ein Abstürzen der Last ankündigt, die Rolle 14b hoch gedrückt wird, mit der Folge, dass die Klinke 14 um den Bolzen 16 verschwenkt und mit ihrer Spitze 14a hinter einen Zahn der Ratsche 13 gedrückt wird. Der Bremsring 12 blockiert dadurch sofort. Dieser Vorgang ist, mit weiteren Einzelheiten zur Funktion und Bauweise der Bremseinrichtung 11, in der deutschen Patentschrift DE 31 37 523 C2 beschrieben auf die hier verwiesen wird.

Da ein abruptes Einfallen der Klinke 14 in einen Zahn der Ratsche 13 den Bremsring 12 sofort verzögerungsfrei blockiert, würden das Hubwerk und/oder die Last Schaden nehmen, wenn nicht sichergestellt würde, dass die Wickeltrommel 8 mit der Last ruckfrei abgebremst wird. Um das zu erreichen, ist der vorstehend beschriebene Bremsring 12 reibschlüssig zwischen Hubgetriebe 3 und Wickeltrommel 8 eingesetzt (Figur 3).

Ein sanftes, aber trotzdem möglichst schnelles Abbremsen der Wickeltrommel ist aber nur dann zu erreichen, wenn der Bremsbelag 24 des Bremsringes 12 mit exakt definierter Anpresskraft (Bremskraft) auf die Bremsfläche 23 gepresst wird, um sicher zu stellen, dass die Bremsverzögerung stets groß genug ist, um die Wickeltrommel auf kurzem Weg zum Halten zu bringen. Das erreicht man nur, wenn, wie eingangs bereits hervorgehoben, der Bremsring 12 in Bezug auf die Bremsfläche 23 genaustens eingeschliffen, ausprobiert und vorbereitet wird, bevor das Hubwerk zum Einsatz kommt.

Die Erfindung schlägt eine starre Kupplung 10 zwischen dem Hubgetriebe 3 und der Wickeltrommel 8 vor, die nachfolgend anhand der Figur 3 näher beschrieben wird.

In Figur 3 ist ein Teilbereich des Hubwerkes in einer vergrößerten Darstellung im Schnitt gezeigt. Das Hubgetriebe, dass im Rahmenteil 2 angeordnet ist, ist bei 3 nur angedeutet. Von ihm ist lediglich die für das Verständnis der Erfindung wichtige Abtriebswelle 21 dargestellt, auf die die starre Kupplung 10 mit ihrer Nabe 15, in der eine Drehmitnahme 10a (Keilverzahnung) vorgesehen ist, aufgesteckt und gesichert ist. Über die Drehmitnahme 10a wird die Kupplung 10 angetrieben und mitgenommen, sobald die Abtriebswelle 21 des Hubgetriebes 3 vom Motor 4 (Figur 1) in Drehung versetzt wird.

Wie bei 10b erkennbar, ist seitlich neben der Drehmitnahme 10a auf der Abtriebswelle 21 ein Zentriersitz angearbeitet, auf dem sich ein verbreiterter Innenumfangsbereich der Nabe 15 der Kupplung 10, diese stabilisierend, abstützt. Der äußere Umfang 20 der Kupplung 10 erstreckt sich glockenförmig in Richtung des Getriebe 3 über die Abtriebswelle 21 und umgreift diese konzentrisch. In diesem Bereich, am äußeren Umfang 20 der Kupplung 10, ist ebenfalls konzentrisch zur Abtriebswelle 21 die Bremsfläche 23 ausgebildet, die in bekannter Weise von dem Bremsring 12 umgriffen wird. Der Bremsring 12 ist an seinem Innenumfang mit dem Bremsbelag 24 versehen, der mit einstellbarem Anpressdruck gegen die an der Kupplung 10 ausgebildete Bremsfläche 23 gepresst wird. Damit keine Feuchtigkeit und kein Schmutz zwischen Bremsfläche 23 und Bremsbelag 24 gelangt, sind beidseitig der Bremsfläche 23 zwischen Bremsring 12 und Kupplung 10 Dichtungen 19 vorgesehen, die den Spalt zwischen den Bauteilen abdichten.

In dem dem Hubgetriebe 3 abgewandten Bereich des äußeren Umfangs 20 der Kupplung 10 ist, ebenfalls konzentrisch zur Abtriebswelle 21, das Trommelrohr 8a der Wickeltrommel 8 befestigt. Zu diesem Zweck sind das Trommelrohr 8a und die Kupplung 10 mit einander gegenüberliegenden Durchbrüchen 18 versehen, durch die hindurch Kuppelelemente 22 gestreckt sind, welche Kupplung 10 und Wickeltrommel 8 miteinander verbinden.

Da die Kupplung 10 sowohl mit der Abtriebswelle 21 des Hubgetriebes 3 (über die Drehmitnahme 10a), wie auch mit der Wickeltrommel 8 (über die Kuppelelemente 22) lösbar verbunden ist, kann sie von der Abtriebswelle 21 abgezogen werden, und die Wickeltrommel 8 lässt sich von der Kupplung 10 abnehmen.

Weil die Bremsfläche 23, anders als beim Stand der Technik, weder an der Wickeltrommel 10 selbst ausgebildet ist, noch an festen Teilen des Hubgetriebes 3 vorgesehen ist, sondern erfindungsgemäß an der von beiden Teilen loslösbaren Kupplung 10 angeordnet ist, kann diese auch als separates Bauteil benutzt werden. Das ermöglicht das Einschleifen des aufgesetzten Bremsringes 12 vor der Montage des kompletten Hubwerkes. Die Kupplung 10 kann zu diesem Zweck beispielsweise mit der in ihrer Nabe 15 vorgesehenen Drehmitnahme 10a auf eine korrespondierende Vielkeilwelle einer speziell hergerichteten Vorrichtung aufgeschoben werden, in der der Schadensfall des Hubwerkes simuliert werden kann. Auf diese Weise kann der Bremsring 12 eingestellt und angepasst werden, ohne dass die Fertigung des Hubwerkes behindert wird und ohne dass das Hubgetriebe durch übermäßige Belastungen im Probebetrieb geschädigt wird. Sobald der Bremsringes 12 mit dem optimal eingestellten Anpressdruck auf der Bremsfläche 23 der Kupplung 10 aufsitzt, kann die Kupplung 10 zusammen mit dem Bremsring 12 unmittelbar in das Hubwerk eingebaut werden und dabei mit der Abtriebswelle 21 des Hubgetriebes 3 sowie mit der Wickeltrommel 8 einsatzbereit verbunden werden, oder aber bis zur Verwendung zwischengelagert und bevorratet werden.

### Bezugszeichenliste

- 1: Rahmenteil
- 2: Rahmenteil
- 3: Hubgetriebe
- 4: Motor
- 5: Verbindungsstange
- 6: Verbindungsstange
- 7: Verbindungsstange
- 8: Wickeltrommel
- 8a: Trommelrohr
- 9: Drahtseil
- 10: Kupplung
- 10a: Drehmitnahme
- 10b: Zentrierteil
- 11: Bremseeinrichtung
- 12: Bremsring
- 13: Ratsche
- 14: Klinke
- 14a: Spitze der Klinke
- 15: Nabe
- 16: Bolzen
- 17: Lagerbleche
- 18: Durchbrüche
- 19: Dichtung
- 20: Außenumfang
- 21: Abtriebswelle
- 22: Kuppelelement
- 23: Bremsfläche
- 24: Bremsbelag

## Patentansprüche

1. Hebezeug mit einer antreibbaren Wickeltrommel (8) sowie einer Sicherheitsbremseinrichtung, welche bei überhöhter Senkgeschwindigkeit durch einen konzentrisch mit der Wickeltrommel (8) umlaufenden und mit dieser reibschlüssig verbundenen Bremsring (12) ruckfrei zum Stillstand abgebremst wird, sobald der an einer zylindrischen Bremsfläche (23) des Hebezeuges anliegende Bremsring (12) blockiert wird,
**dadurch gekennzeichnet,**
**dass** die Bremsfläche (23) für den Bremsring (12) am Außenumfang einer die Abtriebswelle (21) eines Hubgetriebes (3) und Wickeltrommel (8) konzentrisch verbindenden drehstarren Kupplung (10) vorgesehen ist, an welche die Abtriebswelle (21) und die Wickeltrommel (8) lösbar angeschlossen sind.

2. Sicherheitsbremseinrichtung nach Anspruch 1, **dadurch gekennzeichnet, dass** die mindestens im Bereich der Bremsfläche (23) zylindrisch ausgebildete Kupplung (10) einerseits über eine konzentrische Nabe (15) mit der Abtriebswelle (21) des Hubgetriebes (3) und andererseits an ihrem der Bremsfläche (23) benachbarten Außenumfang mit der Wickeltrommel (8) verbunden ist.

3. Sicherheitsbremseinrichtung nach Anspruch 2, **dadurch gekennzeichnet, dass** die Nabe (15) und die Abtriebswelle (21) des Hubgetriebes (3) über korrespondierende Drehmitnahmen (10a) verbunden sind.

4. Sicherheitsbremseinrichtung nach Anspruch 3, **dadurch gekennzeichnet, dass** die Drehmitnahme (10a) eine Keil- oder Zahnwellenverbin dung ist.

5. Sicherheitsbremseinrichtung nach einem der Ansprüche 1 bis 4, **dadurch gekennzeichnet, dass** ein der Drehmitnahme (10a) benachbarter Bereich der Nabe (15) mit einem sich auf der Abtriebswelle (21) des Hubgetriebes (3) abstützenden Zentrierteil (10b) versehen ist.

6. Sicherheitsbremseinrichtung nach einem der Ansprüche 1 bis 5, **dadurch gekennzeichnet, dass** die topfförmig gestaltete Kupplung (10) die Antriebswelle (21) des Hubgetriebes (3) mit radialem Abstand umgreift und mindestens der sich auf der Abtriebswelle (21) abstützende Zentrierteil (10b) der Nabe (15) in die Wickeltrommel (8) hineinreicht.

7. Sicherheitsbremseinrichtung nach einem der Ansprüche 1 bis 6, **dadurch gekennzeichnet, dass** der Bremsring (12) auf dem der Wickeltrommel (8) abgewandten Bereich des Außenumfanges (20) der Kupplung (10) aufgesetzt ist und mittels einer an dem Rahmenteil (2) der Sicherheitsbremseinrichtung festgelegten Blockiervorrichtung (13, 14) blockierbar ist.

8. Sicherheitsbremseinrichtung nach einem der Ansprüche 1 bis 7, **dadurch gekennzeichnet, dass** am Umfang der Wickeltrommel (8) und der Kupplung (10) verteilt einander gegenüberliegende Ausnehmungen (18) vorgesehen sind, in die Kuppelelemente (22) zum Verbinden der Wickeltrommel (8) mit der Kupplung (10) einsetzbar sind.

## Claims

1. A hoist comprising a drivable winding drum (8) and a safety brake device, which in the event of an excessive lowering speed is braked to a standstill without jerking by means of a brake ring (12), rotating concentrically with the winding drum (8) and frictionally connected therewith, as soon as the brake ring (12) adjoining a cylindrical brake surface (23) of the hoist is locked,
**characterised**
**in that** the brake surface (23) for the brake ring (12) is provided on the outer circumference of a torsionally rigid coupling (10) concentrically connecting the output shaft (21) of a lifting gear (3) and the winding drum (8), to which coupling the output shaft (21) and the winding drum (8) are detachably joined.

2. A safety brake device according to Claim 1, **characterised in that** the coupling (10) which is designed so as to be cylindrical at least in the region of the brake surface (23) is connected on the one hand via a concentric hub (15) to the output shaft (21) of the lifting gear (3) and on the other hand on its outer circumference adjacent to the brake surface (23) to the winding drum (8).

3. A safety brake device according to Claim 2, **characterised in that** the hub (15) and the output shaft (21) of the lifting gear (3) are connected via corresponding rotational drivers (10a).

4. A safety brake device according to Claim 3, **characterised in that** the rotational driver (10a) is a splined or toothed shaft connection.

5. A safety brake device according to any one of Claims 1 to 4, **characterised in that** a region of the hub (15) adjoining the rotational driver (10a) is provided with a centring part (10b) supported on the output shaft (21) of the lifting gear (3).

6. A safety brake device according to any one of Claims 1 to 5, **characterised in that** the coupling (10) which is designed so as to be cup-shaped extends around the output shaft (21) of the lifting gear (3) with radial clearance and at least the centring part (10b) of the hub (15) supported on the output shaft (21) extends into the winding drum (8).

7. A safety brake device according to any one of Claims 1 to 6, **characterised in that** the brake ring (12) is positioned on the region of the outer circumference (20) of the coupling (10) remote from the winding drum (8) and may be locked by means of a locking device (13, 14) fixed to the frame part (2) of the safety brake device.

8. A safety brake device according to any one of Claims 1 to 7, **characterised in that** mutually opposite recesses (18) are provided, distributed on the circumference of the winding drum (8) and the coupling (10), into which coupling elements (22) may be inserted to connect the winding drum (8) to the coupling (10).

## Revendications

1. Treuil comportant un tambour d'enroulement entraînable (8) ainsi qu'un dispositif de freinage de sécurité qui, lorsque la vitesse d'abaissement est excessive, est freiné sans à-coups jusqu'à l'arrêt par une jante de freinage (12), qui entoure concentriquement le tambour d'enroulement (8) auquel elle est reliée par friction, dès que la jante de freinage (12), portant contre une surface de freinage cylindrique (23) du treuil, est bloquée,
**caractérisé en ce que**
la surface de freinage (23) destinée à la jante de freinage (12) est prévue sur le pourtour extérieur d'un embrayage (10), immobile en rotation, qui relie concentriquement l'arbre de sortie (21) d'un réducteur de levage (3) et le tambour d'enroulement (8) et auquel l'arbre de sortie (21) et le tambour d'enroulement (8) sont raccordés de façon amovible.

2. Dispositif de freinage de sécurité selon la revendication 1, **caractérisé en ce que** l'embrayage (10), présentant une conformation cylindrique au moins dans la région de la surface de freinage (23), est relié d'une part à l'arbre de sortie (21) du réducteur de levage (3) par un moyeu concentrique (15) et d'autre part au tambour d'enroulement (8) au niveau de son pourtour extérieur adjacent à la surface de freinage (23).

3. Dispositif de freinage de sécurité selon la revendication 2, **caractérisé en ce que** le moyeu (15) et l'arbre de sortie (21) du réducteur de levage (3) sont reliés par des entraînements en rotation correspondants (10a).

4. Dispositif de freinage de sécurité selon la revendication 3, **caractérisé en ce que** l'entraînement en rotation (10a) est une liaison à cannelure ou à denture.

5. Dispositif de freinage de sécurité selon l'une des revendications 1 à 4, **caractérisé en ce qu'**une région du moyeu (15) qui est adjacente à l'entraînement en rotation (10a) est dotée d'une pièce de centrage (10b) qui s'appuie sur l'arbre de sortie (21) du réducteur de levage (3).

6. Dispositif de freinage de sécurité selon l'une des revendications 1 à 5, **caractérisé en ce que** l'embrayage (10) en forme de marmite enserre l'arbre de sortie (21) du réducteur de levage (3) à une certaine distance radiale et au moins la pièce de centrage (10b) du moyeu (15), laquelle s'appuie sur l'arbre de sortie (21), s'étend jusque dans le tambour d'enroulement (8).

7. Dispositif de freinage de sécurité selon l'une des revendications 1 à 6, **caractérisé en ce que** la jante de freinage (12) est placée sur la région, opposée au tambour d'enroulement (8), du pourtour extérieur (20) de l'embrayage (10) et peut être bloquée au moyen d'un dispositif de blocage (13, 14) qui est fixé sur la partie formant cadre (2) du dispositif de freinage de sécurité.

8. Dispositif de freinage de sécurité selon l'une des revendications 1 à 7, **caractérisé en ce que** des évidements (18), qui sont opposés l'un à l'autre et dans lesquels des éléments de couplage (22) peuvent être insérés pour relier le tambour d'enroulement (8) à l'embrayage (10), sont prévus de façon répartie sur le pourtour du tambour d'enroulement (8) et de l'embrayage (10).
